# EUROPÄISCHE PATENTSCHRIFT

(11) **EP 3 060 448 B1**
(45) Veröffentlichungstag und Bekanntmachung des Hinweises auf die Patenterteilung: **27.06.2018**
(21) Anmeldenummer: 14789817.5
(22) Anmeldetag: 24.10.2014
(51) Int. Cl.: B61D 23/02, B60R 3/02

(54) **SCHIENENFAHRZEUG, INSBESONDERE TRIEBFAHRZEUG**
RAIL VEHICLE, IN PARTICULAR TRACTION VEHICLE
VÉHICULE FERROVIAIRE, EN PARTICULIER VÉHICULE AUTOMOTEUR

(30) Priorität: 24.10.2013 DE 102013017573
(43) Veröffentlichungstag der Anmeldung: 31.08.2016
(73) Patentinhaber: Bombardier Transportation GmbH, 10785 Berlin (DE)
(72) Erfinder: EICHHORN, Christian, 16567 Mühlenbeck (DE); STEMMLER, Lutz, 06618 Naumburg/Saale (DE)
(74) Vertreter: Cohausz & Florack
(86) Internationale Anmeldenummer: PCT/EP2014/072820
(87) Internationale Veröffentlichungsnummer: WO 2015/059263

(56) Entgegenhaltungen:
- DE-B- 1 027 085
- DE-B- 1 209 589
- DE-C- 910 419
- FR-A- 1 048 479
- FR-A1- 2 338 834
- FR-A1- 2 405 849
- US-A- 2 056 226

## Beschreibung

Die Erfindung betrifft ein Schienenfahrzeug, insbesondere Triebfahrzeug, mit einer Wagenkastenstruktur, die eine Türöffnung aufweist, mit einer die Umgebung des Schienenfahrzeugs vom Inneren der Wagenkastenstruktur trennenden Verkleidung, die mit der Wagenkastenstruktur verbunden ist, mit einer Fahreraufstiegshilfe, die eine Trittstufe aufweist, die zwischen einer Ruheposition und einer Gebrauchsposition bewegbar ist, wobei die Trittstufe einen um eine Drehachse schwenkbaren Träger und ein Trittprofil aufweist, wobei der Träger der Trittstufe einen Abschnitt der Verkleidung bildet. Ein entsprechendes Schienenfahrzeug ist beispielsweise bekannt aus der DE 910 419 C.

Aus dem Stand der Technik ist es bei Schienenfahrzeugen bekannt, im Bereich der Seiteneinstiegstüren eine Aufstiegshilfe für den Triebfahrzeugführer vorzusehen, die ihm ermöglicht, vom Gleis aus, zum Beispiel auf freier Strecke, bequem in das Schienenfahrzeug einzusteigen.

In der JP 2007-230362 A ist ein Schienenfahrzeug beschreiben, bei dem eine solche Aufstiegshilfe dadurch realisiert ist, dass unter Ausnutzung einer Mulde zwischen den Tragprofilen des Untergestells der Wagenkastenstruktur im Bereich unterhalb der Seiteneinstiegstüren eine bewegliche Trittstufe vorgesehen ist, die zwischen einer Ruheposition und einer Gebrauchsposition verschwenkbar ist. Die Trittstufe ist in der Ruheposition innerhalb der Außenkontur der Seitenschürze angeordnet, steht also gegenüber der Außenkontur nicht hervor. In dieser Position ist das Trittprofil in vertikaler Richtung (Schwerkraftrichtung) angeordnet. Die Trittstufe wird um 90 Grad in die Gebrauchsposition verschwenkt, sodass sich dann das Trittprofil in horizontaler Richtung erstreckt. In dieser Position verläuft das Trittprofil bzw. dessen Oberseite (Trittfläche) flächenbündig mit der Unterkante der Türöffnung und dem dahinterliegenden Fahrzeugboden.

Die Mulde, in der die Trittstufe in der Ruheposition angeordnet ist, weist an ihrem oberen Ende einen zum Fahrzeuginneren hin vertieften, schmalen Abschnitt auf, der von dem Antrieb, einem in horizontaler Richtung verfahrbaren Schlitten, der mit der Trittstufe über eine Antriebsstange gelenkig verbunden ist, nahezu vollständig ausgefüllt ist. Die Mulde und der vertiefte Abschnitt werden in der Ruheposition von der Fahreraufstiegshilfe ebenfalls im Wesentlichen vollständig ausgefüllt.

Die Wartung einer solchen Fahreraufstiegshilfe ist relativ aufwendig, da die Antriebsmechanik und -elektronik relativ schwer zugänglich ist und zu diesem Zweck üblicherweise spezielle Wartungsdeckel im Fußboden oberhalb des Antriebs im Fahrzeuginneren vorgesehen werden müssen.

Die vorangehend beschriebene Trittstufe weist eine horizontale Drehachse in Höhe der Unterkante der Türöffnung auf, wobei die Trittstufe von der Ruheposition in die Gebrauchsposition nach oben geschwenkt wird. Die EP 1 857 341 B1 offenbart dagegen eine Trittstufe für ein Schienenfahrzeug, die von einer vertikalen Ruheposition in eine horizontale Gebrauchsposition nach unten geschwenkt wird. Diese Trittstufe befindet sich, auch in der Ruheposition, außerhalb der Fahrzeugsbegrenzungslinie bzw. der Außenkontur der Seitenschürze.

Problematisch bei dem eingangs genannten Schienenfahrzeug aus der DE 910 419 C ist, dass die Trittstufe von der Ruheposition in die Gebrauchsposition vertikal nach unten geschwenkt wird, wobei in der Gebrauchsposition die Schwenkmechanik der Trittstufe ungeschützt ist und Schmutz und Witterungsverhältnissen ausgesetzt ist Dies wiederum kann im Laufe der Zeit zu einer Beeinträchtigung der Funktion der Fahreraufstiegshilfe führen.

Aus der FR 2 405 849 A ist schließlich ebenfalls ein Schienenfahrzeug mit einer Aufstiegshilfe bekannt, die zwischen einer Ruheposition und einer Gebrauchsposition bewegbar ist, wobei die Trittstufe in der Ruheposition innerhalb der Außenkontur der Seitenschürze angeordnet ist. Hierbei wird die Trittstufe zwischen der Ruheposition und der Gebrauchsposition über eine relativ aufwendige Hebelmechanik bewegt. Eine in der Gebrauchsposition am fahrzeugseitigen Ende des Trittprofils angeordnete Schutzleiste dient zum Schutz der ausgefahrenen Hebelmechanik, wenn sich die Trittstufe in der Gebrauchsposition befindet.

Es ist daher eine Aufgabe der vorliegenden Erfindung, ein Schienenfahrzeug der eingangs genannten Art derart weiterzuentwickeln, dass die Funktionsfähigkeit einer Fahreraufstiegshilfe mit einer klappbaren Trittstufe auch langfristig gewährleistet ist.

Die zuvor hergeleitete und aufgezeigte Aufgabe wird bei einem Schienenfahrzeug, insbesondere Triebfahrzeug, mit einer Wagenkastenstruktur, die eine Türöffnung aufweist, mit einer die Umgebung des Schienenfahrzeugs vom Inneren der Wagenkastenstruktur trennenden Verkleidung, die mit der Wagenkastenstruktur verbunden ist, mit einer (ersten) Fahreraufstiegshilfe, die eine Trittstufe aufweist, die zwischen einer Ruheposition und einer Gebrauchsposition bewegbar ist, wobei die Trittstufe einen um eine insbesondere horizontale Drehachse schwenkbaren Träger und ein Trittprofil aufweist, wobei der Träger der Trittstufe, zumindest ein Teil davon, z.B. ein Trägerprofil, einen Abschnitt der Verkleidung bildet, dadurch gelöst, dass die Drehachse in der Ruheposition zwischen dem Trittprofil und der Türöffnung angeordnet ist.

Mit der Ruheposition ist die eingeklappte Position der Trittstufe gemeint, in welcher die Trittstufe nicht oder zumindest nicht nennenswert über die äußere Fahrzeugbegrenzungslinie, dass heißt die Außenkontur der zur Trittstufe benachbarten Verkleidungsteile, beispielsweise die Außenkontur einer einen Abschnitt der Verkleidung bildenden Seitenschürze, hinausragt. Insbesondere steht der Träger - mit einem Träger ist ein tragendes Bauteil gemeint - in der Ruheposition nicht oder zumindest nicht nennenswert über die Außenkontur der Seitenschürze hervor. Vorzugsweise verläuft der größte Teil der nach außen weisenden (vom Schienenfahrzeug wegweisenden) Oberfläche oder die gesamte nach außen weisende Oberfläche des Trägers und ggf. Trittprofils in der Ruheposition im Wesentlichen flächenbündig mit zum Träger benachbarten Abschnitten der Verkleidung, insbesondere mit der Seitenschürze, d.h. der Außenkontur der Seitenschürze. Mit der Gebrauchsposition ist die Position gemeint, in welcher das Trittprofil bzw. dessen Oberseite (die Trittfläche) so weit von der Wagenkastenstruktur bzw. von der Außenkontur der zur Trittstufe benachbarten Verkleidungsteile beabstandet ist, dass der Triebfahrzeugführer auf einfache Weise besagtes Trittprofil erreichen und darüber in das Fahrzeug gelangen kann. In dieser Gebrauchsposition verläuft die Trittfläche vorzugsweise in horizontaler Richtung (senkrecht zur Schwerkraftrichtung bzw. in Fahrtrichtung).

Im Folgenden werden nun verschiedene Ausgestaltungen beschrieben, die auch zumindest teilweise Gegenstand der Unteransprüche sind.

Erfindungsgemäß kann der um die insbesondere horizontale Drehachse schwenkbare Träger im Bereich der Türöffnung, insbesondere in einer Ebene vertikal unterhalb der Türöffnung, mit einem ersten Endabschnitt über ein zugeordnetes Lager mit der Wagenkastenstruktur und/oder einem Trittstufengehäuse, das starr mit der Wagenkastenstruktur verbunden ist, verbunden sein. Das Trittprofil ist vorzugsweise an einem dem ersten Endabschnitt gegenüberliegenden zweiten Endabschnitt des Trägers angeordnet.

Ferner kann eine in der Ruheposition zwischen der Drehachse und dem Trittprofil von einem Wartungsdeckel verschlossene Wartungsöffnung vorgesehen sein. So kann der von dem Träger gebildete Abschnitt der Verkleidung einen Wartungsdeckel zum Verschluss einer Wartungsöffnung bilden. Grundsätzlich kann der Wartungsdeckel auch von einem Abschnitt der Verkleidung gebildet werden.

Der durch den schwenkbaren Träger gebildete, ausschwenkbare Abschnitt der Verkleidung kann eine Wartungsöffnung bilden, die mit der Überführung der Trittstufe in die Gebrauchsposition geöffnet wird. Die Wartungsöffnung kann einen Zugang zum Antrieb der Fahreraufstiegshilfe und/oder zu anderen zu wartenden Komponenten des Fahrzeugs bilden.

Indem gemäß einer weiteren vorteilhaften Ausgestaltung das Trittprofil nur an einem Endabschnitt, nämlich dem in der Gebrauchsposition vom Schienenfahrzeug wegweisenden Endabschnitt, des Trägers angeordnet bzw. befestigt ist, somit der übrige Träger, insbesondere der größte Teil des Trägers, frei von dem Trittprofil ist, ist ein relativ großer Bereich zwischen dem Trittprofil und der Drehachse der Trittstufe zugänglich. Dieser Bereich lässt sich also von außen einfach durchgreifen bzw. durchqueren und erlaubt den Zugang zu einem in horizontaler Richtung dahinterliegenden Raum, in welchem einzelne oder alle wesentlichen Antriebskomponenten der Trittstufe angeordnet werden können. Das im Bereich horizontal hinter der Trittstufe (in der Ruheposition) angeordnete, optionale Trittstufengehäuse, welches den besagten Raum für den Antrieb umgibt, kann mindestens so breit und/oder so hoch wie die äußeren Abmessungen der Trittstufe bzw. des Trägers sein. Beispielsweise kann die Trittstufe eine Breite von 300 bis 600 mm, bevorzugt von 400 bis 500 mm, besonders bevorzugt von 440 bis 480 mm, und/oder eine Höhe von 250 bis 500 mm, bevorzugt von 300 bis 450 mm, besonders bevorzugt von 350 bis 400 mm, haben. Die Wartungsöffnung kann dieselbe Breite und/oder Höhe haben (die Breite der Trittstufe ist definiert als der horizontale Abstand zwischen den äußeren Kanten des Trägers und/oder der Trittstufe; die Höhe der Trittstufe ist definiert als der Abstand zwischen Drehachse des Trägers und der davon am weitesten entfernten Kante des Trägers und/oder Trittprofils). Die Breite und/oder Höhe kann aber auch kleiner sein, aber höchstens 50 % kleiner, bevorzugt höchstens 30 % kleiner, besonders bevorzugt höchstens 10 % kleiner, als die Breite und/oder Höhe der Trittstufe. Durch eine solche Öffnung lassen sich, selbst wenn die Trittstufe in der Ruheposition ist, die Bauteile und insbesondere Antriebskomponenten im dahinter befindlichen Trittstufengehäuse von außerhalb des Schienenfahrzeugs auf einfache Weise erreichen.

Die erfindungsgemäß verwendete Fahreraufstiegshilfe erfüllt sämtliche Normanforderungen an die Geometrie bei der Herstellung von Hochgeschwindigkeitszügen, ohne die vorgegebene Fahrzeugbegrenzungslinie zu überschreiten.

Der Wartungsdeckel, der insbesondere eine abdeckende und keine tragende Funktion hat, kann auf verschiedene Weise montiert sein. Zum einen ist es gemäß einer Ausgestaltung des erfindungsgemäßen Schienenfahrzeugs denkbar, dass der Wartungsdeckel klappbar ist, also über eine Schwenkverbindung mit dem Schienenfahrzeug, insbesondere der Wagenkastenstruktur und/oder dem Trittstufengehäuse, verbunden ist Dabei kann der Wartungsdeckel über eine eigene Schwenkverbindung mit dem Schienenfahrzeug verfügen oder sich mit der Trittstufe eine gemeinsame Schwenkverbindung teilen. Besagter Wartungsdeckel gibt dann im aufgeklappten Zustand die Wartungsöffnung frei und verschließt diese im zugeklappten Zustand. Der Wartungsdeckel kann zum einen von einem Teil des Trägers gebildet sein und insbesondere an Trägerprofilen des Trägers, die im Weiteren noch näher beschrieben werden, angeordnet, insbesondere befestigt, sein. Der Wartungsdeckel kann für einen integrierten, gewichtsreduzierten Aufbau einstückig mit dem übrigen Träger ausgeführt sein. Indem der Wartungsdeckel von dem Träger gebildet oder flächenbündig mit dem Träger verbunden ist, kann die Anzahl der Spalten an der Außenfläche des Fahrzeugs verringert werden. Die Trittstufe oder der Träger kann somit zugleich einen Abschnitt der Verkleidung und den Wartungsdeckel bilden. Somit wird die Anzahl aeroakustischer Geräuschquellen verringert und zusätzlich der optische Gesamteindruck des Fahrzeugs verbessert.

Vorzugsweise ist zwischen Wartungsdeckel und Trittprofil ein Spalt von mindestens 4 cm, bevorzugt mindestens 6 cm, besonders bevorzugt mindestens 10 cm, vorgesehen, um dem Triebfahrzeugführer das Betreten des Trittprofils auf einfache Weise zu ermöglichen. Durch diese Anordnung können Spalten in der Außenhaut des Schienenfahrzeugs im Bereich der Trittstufe auf ein Minimum reduziert werden.

Der Wartungsdeckel ist bevorzugt mit dem übrigen Träger verschraubt. Alternativ ist aber auch der Fall denkbar, dass der Wartungsdeckel am Trittstufengehäuse und/oder der Wagenkastenstruktur angeordnet, insbesondere befestigt, ist. In diesem Fall erstreckt sich der Wartungsdeckel innerhalb eines horizontalen Abstands zwischen einzelnen Elementen des Trägers, insbesondere innerhalb besagter Trägerprofile. In diesem Fall bilden die Trägerprofile (als Teil des Trägers) einen Abschnitt der Verkleidung. Bevorzugt erstreckt sich der Wartungsdeckel in dem Fall, dass er nicht an der Trittstufe angeordnet ist, im Bereich zwischen der Drehachse und dem Trittprofil, insbesondere von der Drehachse bis hin zum Trittprofil, wenn sich die Trittstufe in der Ruheposition befindet. Ein solcher Wartungsdeckel kann beispielsweise am Trittstufengehäuse und/oder der Wagenkastenstruktur mit von außen (außerhalb des Schienenfahrzeugs) lösbaren Schrauben befestigt sein.

Der vorangehend beschriebene Wartungsdeckel ragt vorzugsweise nicht über die Außenkontur der benachbarten Verkleidungsabschnitte bzw. der Seitenschürze hervor, sondern schließt insbesondere flächenbündig nach außen hin mit den benachbarten Verkleidungsabschnitten bzw. der Seitenschürze ab. Der Wartungsdeckel kann wie gesagt auch Teil des Trägers sein und insbesondere einstückig mit dem übrigen Träger ausgeführt sein.

Gemäß noch einer Ausgestaltung des erfindungsgemäßen Schienenfahrzeugs ist vorgesehen, dass die Außenkontur der Verkleidung einen schräg verlaufenden und/oder gekrümmten Abschnitt aufweist und die Trittstufe in der Ruheposition insbesondere innerhalb dieses Abschnitts angeordnet ist, wobei in der Ruheposition das vollständige Trittprofil seitlich zum Schienenfahrzeug hin gegenüber der vertikalen Ebene, in der die Drehachse liegt, versetzt ist. Insbesondere verläuft in diesem Fall die Trittfläche des Trittprofils in der Ruheposition winkelig zur Vertikalen. Auch ist denkbar, dass die Trittfläche winkelig zur vom Schienenfahrzeug wegweisenden Oberfläche, insbesondere Kante, des Trägers verläuft. Ein solcher schräg verlaufender bzw. gekrümmter Abschnitt einer Seitenschürze ist insbesondere im unteren Bereich der Wagenkastenstruktur bzw. im Bereich des Untergestells des Schienenfahrzeugs vorgesehen, da sich das Schienenfahrzeug im Querschnitt vertikal nach unten hin verjüngt. Die erfindungsgemäße Trittstufe ist dann in der Ruheposition so angeordnet, dass sie nicht über die Außenkontur des schräg verlaufenden bzw. gekrümmten Abschnitts hervorsteht.

Im vorangehenden Fall, wenn die Trittstufe also im Bereich eines schräg verlaufenden bzw. gekrümmten Abschnitts der Seitenschürze angeordnet ist, ist das vollständige Trittprofil in der Gebrauchsposition insbesondere vom Schienenfahrzeug weg gegenüber der vertikalen Ebene, in der die Drehachse liegt, versetzt.

Insbesondere im Falle der Anordnung der Trittstufe im Bereich einer schräg oder gekrümmt verlaufenden Seitenschürze, aber auch im Falle einer vertikal verlaufenden Seitenschürze, kann der Schwenkwinkel zwischen der Ruheposition und der Gebrauchsposition in einem Bereich von 70 bis 110 Grad, bevorzugt in einem Bereich von 80 bis 100 Grad, besonders bevorzugt in einem Bereich von 85 bis 95 Grad, liegen. Im Falle der Anordnung der Trittstufe im Bereich eines schräg verlaufenden bzw. gekrümmten Abschnitts der Seitenschürze kann der Schwenkwinkel zwischen der Ruheposition und der Vertikalen in einem Bereich von 30 bis 70 Grad, bevorzugt in einem Bereich von 40 bis 60 Grad, besonders bevorzugt in einem Bereich von 45 bis 55 Grad, liegen. Ebenfalls im Falle der Anordnung der Trittstufe im Bereich einer schräg und/oder gekrümmt verlaufenden Seitenschürze kann der Schwenkwinkel zwischen der Vertikalen und der Gebrauchsposition in einem Bereich von 20 bis 60 Grad, bevorzugt in einem Bereich von 30 bis 50 Grad, besonders bevorzugt in einem Bereich von 35 bis 55 Grad liegen.

In der Gebrauchsposition kann der Abstand der horizontalen Ebene, in der die Trittfläche des Trittprofils liegt, zu der horizontalen Ebene, in der die Schienenoberkante liegt, in einem Bereich von 160 bis 320 mm, bevorzugt in einem Bereich von 180 bis 300 mm, besonders bevorzugt in einem Bereich von 220 bis 260 mm, liegen. Der Abstand der horizontalen Ebene, in der die Trittfläche liegt, zu der horizontalen Ebene, in der die Unterkante der Türöffnung liegt, kann in einem Bereich von 450 bis 750 mm, bevorzugt in einem Bereich von 500 bis 700 mm, besonders bevorzugt in einem Bereich von 550 bis 650 mm, liegen.

Gemäß wieder einer weiteren Ausgestaltung des erfindungsgemäßen Schienenfahrzeugs ist vorgesehen, dass als eine weitere Fahreraufstiegshilfe eine weitere Trittstufe vorgesehen ist, die zwischen der Drehachse und der Türöffnung mit der Wagenkastenstruktur, insbesondere starr, verbunden ist. Auf diese Weise ist es besonders einfach für den Triebfahrzeugführer, vom Gleisbett in das Schienenfahrzeug zu gelangen. Die zweite Trittstufe kann dabei grundsätzlich auch zwischen einer Ruheposition und einer Gebrauchsposition bewegbar sein, beispielsweise in Form eines Schiebetritts, was aber nicht zwingend ist.

Bevorzugt liegt der Abstand zwischen der horizontalen Ebene, in der die Trittfläche der ersten (unteren) Trittstufe verläuft, zu der horizontalen Ebene, in der die Trittfläche der weiteren (oberen) Trittstufe verläuft, in einem Bereich von 250 bis 500 mm, bevorzugt in einem Bereich von 290 bis 450 mm, besonders bevorzugt in einem Bereich von 330 bis 410 mm. Der Abstand der horizontalen Ebene, in der die Trittfläche der zweiten Trittstufe verläuft, zu der horizontalen Ebene, in der die Unterkante der Türöffnung verläuft, kann in einem Bereich von 150 bis 300 mm, bevorzugt in einem Bereich von 190 bis 270 mm, besonders bevorzugt in einem Bereich von 210 bis 250 mm, liegen.

Gemäß wiederum einer weiteren Ausgestaltung des erfindungsgemäßen Schienenfahrzeugs ist vorgesehen, dass der Träger (genau) ein einzelnes Trägerprofil aufweist, wobei das Trittprofil an dem einzelnen, dass heißt einzigen, Trägerprofil angeordnet ist, oder mindestens zwei horizontal voneinander beabstandete Trägerprofile, insbesondere genau zwei horizontal voneinander beabstandete Trägerprofile, aufweist, wobei das Trittprofil an den mindestens zwei Trägerprofilen angeordnet ist. Insbesondere ist der Wartungsdeckel an dem einzelnen Trägerprofil oder den mindestens zwei Trägerprofilen angeordnet. Das einzelne oder die mehreren Trägerprofile bilden insbesondere (als Teil des Trägers) einen Abschnitt der Verkleidung. In dem Fall, dass der Träger zwei Trägerprofile aufweist, bilden die Trägerprofile zusammen mit dem Trittprofil insbesondere eine U-Form. Im Falle, dass nur ein Trägerprofil vorgesehen ist, bilden das einzelne Trägerprofil und das Trittprofil insbesondere eine umgekehrte T-Form. Bei der Verwendung eines U-förmigen Trägers ist der Bereich innerhalb der U-förmigen Begrenzung frei zugänglich und kann, wenn sich die Trittstufe in der Ruheposition befindet, ohne Weiteres durchgriffen werden, wenn der Wartungsdeckel, der im montierten Zustand zwischen den Trägerprofilen an der Wagenkastenstruktur bzw. dem Trittstufengehäuse montiert ist, abgenommen oder aufgeklappt ist. In dem Fall, dass der Wartungsdeckel am Träger montiert ist, wird der Wartungsdeckel wie beschrieben zusammen mit dem Aufklappen der Trittstufe in die Gebrauchsposition von der Wagenkastenstruktur weggeklappt.

Gemäß noch einer Ausgestaltung des erfindungsgemäßen Schienenfahrzeugs ist vorgesehen, dass die Form des Trägers an seiner vom Schienenfahrzeug wegweisenden Seite an die Form der Außenkontur der zum Träger benachbarten Abschnitte der Verkleidung, insbesondere der Seitenschürze, angepasst ist und insbesondere zumindest abschnittsweise schräg verläuft und/oder gekrümmt ist. Mit anderen Worten ist die äußere Form des Trägers, dass heißt die Außenkante oder Außenfläche, flächenbündig mit der Außenkontur der Seitenschürze ausgeführt. In dem Fall, dass auf die vom Schienenfahrzeug wegweisende Oberfläche des Trägers der Wartungsdeckel aufgesetzt ist, verläuft insbesondere die Außenseite des Wartungsdeckels flächenbündig mit der Außenkontur der Seitenschürze, wobei die Außenseite des Trägers um die Dicke des Wartungsdeckels gegenüber der Außenkontur der Seitenschürze zurückgesetzt ist. Auf diese Weise werden gegenüber der Außenkontur der Seitenschürze zurückgesetzte Mulden vermieden, was die akustischen und aerodynamischen Eigenschaften des Schienenfahrzeugs verbessert. Die Verwendung eines solchen Wartungsdeckels, wenn dieser mit dem Träger der Trittstufe verbunden ist, führt zusätzlich auch zu einer Gewichtsreduzierung des Aufbaus.

Gemäß noch einer Ausgestaltung des erfindungsgemäßen Schienenfahrzeugs ist vorgesehen, dass die insbesondere horizontale Drehachse in der Gebrauchsposition zwischen dem Trittprofil und der Türöffnung und/oder der zweiten Trittstufe angeordnet ist. Auf diese Weise ist ausreichend Platz für die zuvor beschriebene optionale weitere Fahreraufstiegshilfe bzw. optionale weitere Trittstufe.

Gemäß einer weiteren Ausgestaltung des erfindungsgemäßen Schienenfahrzeugs ist vorgesehen, dass die erste Fahreraufstiegshilfe einen mechanischen, einen elektrischen, einen elektromechanischen, einen hydraulischen und/oder einen pneumatischen Antrieb aufweist, der die Schwenkbewegungen der Trittstufe zwischen der Ruheposition und der Gebrauchsposition bewirkt, wobei der Antrieb insbesondere innerhalb des Trittstufengehäuses angeordnet und vorzugsweise mit dem Trittstufengehäuse verbunden ist. Bevorzugt ist im vorliegenden Fall ein elektromechanischer Antrieb, beispielsweise ein Spindelantrieb. Dieser kann auf einfache Weise in das Trittstufengehäuse integriert werden und ist bei dem vorangehend definierten Abmessungen von Trittstufengehäuse und Wartungsöffnung bzw. Wartungsdeckel optimal von außerhalb des Schienenfahrzeugs zu Wartungszwecken erreichbar.

Insbesondere ist der Antrieb so konfiguriert, dass er automatisch eine Verriegelung der Trittstufe in der Ruheposition und/oder der Gebrauchsposition bewirkt. Dazu können Endlagenschalter, je einer in der Ruheposition und/oder in der Gebrauchsposition, vorgesehen sein. Zusätzlich oder alternativ kann eine Verriegelung der Trittstufe in der Ruheposition und/oder Gebrauchsposition auch auf anderem Wege, beispielsweise mechanisch erfolgen.

Gemäß einer Ausgestaltung weist der Antrieb eine Antriebsstange auf, die mit dem Träger in einem Anlenkpunkt gelenkig verbunden ist, wobei der Anlenkpunkt insbesondere zwischen der insbesondere horizontalen Drehachse und dem Trittprofil angeordnet ist. Die Antriebsstange kann Teil eines Antriebsgestänges sein, das insbesondere noch mindestens eine weitere Stange aufweist. Das Antriebsgestänge bzw. die Antriebstange kann so konfiguriert sein, dass es bzw. sie sich in der Ruheposition und/oder der Gebrauchsposition in einer Totpunktlage befindet. Befindet sich das Antriebsgestänge bzw. die Antriebstange in der Ruheposition in einer Totpunktlage, kann die Antriebsstange nicht noch weiter ausgelenkt werden, wenn die Trittstufe von der Gebrauchsposition in Richtung der Ruheposition belastet wird. Befindet sich das Antriebsgestänge bzw. die Antriebstange in der Gebrauchsposition in einer Totpunktlage, kann die Antriebsstange nicht noch weiter ausgelenkt werden, wenn die Trittstufe von der Ruheposition in Richtung der Gebrauchsposition belastet wird. Insbesondere befinden sich in der jeweiligen Totpunktlage die beiden Anlenkpunkte der Antriebsstange auf einer Linie mit der Drehachse des Antriebs, sodass auch eine Bewegung aus der Ruheposition in Richtung der Gebrauchsposition bei einer Belastung der Trittstufe in Richtung der Gebrauchsposition (zum Beispiel bei einer Sogwirkung) oder eine Bewegung aus der Gebrauchsposition in Richtung der Ruheposition bei Belastung der Trittstufe in Richtung der Ruheposition (zum Beispiel beim Betreten der Trittstufe) kaum möglich ist, da die Bewegung aufgrund der besonderen Lage der Anlenkpunkte der Antriebsstange gesperrt ist. Nur durch Betätigung des Antriebs kann die Bewegung der Trittstufe eingeleitet werden.

Gemäß noch einer weiteren Ausgestaltung des erfindungsgemäßen Schienenfahrzeugs ist vorgesehen, dass die erste Fahreraufstiegshilfe umfassend zumindest die Trittstufe sowie ggf. das Lager und/oder das Trittstufengehäuse und/oder den Antrieb, eine einbaufertige Montageeinheit bildet, wobei das Trittstufengehäuse insbesondere eine mit der Wagenkastenstruktur starr verbundene, vorzugsweise verschraubte oder verschweißte, Kassette bildet. Eine solche Montageeinheit kann ab Werk (bei einem auf Trittstufen spezialisierten Unternehmen) vorgefertigt werden und anschließend beim Fahrzeughersteller als Ganzes eingesetzt werden. Auf diese Weise wird die Endmontage eines Schienenfahrzeugs erheblich vereinfacht, da keine auf ausfahrbare Trittstufen spezialisierten Fachkräfte vor Ort sein müssen.

Schließlich ist gemäß noch einer weiteren Ausgestaltung des erfindungsgemäßen Schienenfahrzeugs vorgesehen, dass das Trittstufengehäuse, insbesondere die zuvor beschriebene Kassette, und/oder der Träger in der Ruheposition, zumindest größtenteils, nicht über die Außenkontur der Seitenschürze hervorsteht. Das Trittstufengehäuse wird also insbesondere vollständig von der Trittstufe und dem Wartungsdeckel abgedeckt. Dabei kann das Trittstufengehäuse wie gesagt eine separate Kassette sein, die in die übrige Wagenkastenstruktur nachträglich eingesetzt wird. Es ist aber auch denkbar, dass das Trittstufengehäuse von mit der übrigen Wagenkastenstruktur von vornherein verschweißten Trägern gebildet wird, also nicht nachträglich eingesetzt wird.

Es gibt nun eine Vielzahl von Möglichkeiten, das erfindungsgemäße Schienenfahrzeug auszugestalten und weiterzubilden, hierzu sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigt:
- Fig. 1: eine vertikale Schnittansicht eines Schienenfahrzeugs im Bereich einer Fahreraufstiegshilfe,
- Fig. 2: eine Seitenansicht der Anordnung in Fig. 1,
- Fig. 3: eine vertikale Schnittansicht eines Schienenfahrzeugs gemäß einem alternativen Ausführungsbeispiel,
- Fig. 4: eine Seitenansicht der Anordnung in Fig. 3,
- Fig. 5: eine schematische Ansicht einer Fahreraufstiegshilfe gemäß Fig. 1 und 2 in einer Gebrauchsposition und
- Fig. 6: eine schematische Ansicht einer Fahreraufstiegshilfe gemäß Fig. 1 und 2 in einer Ruheposition.

In Figur 1 ist im Schnitt ein Teil eines Schienenfahrzeugs 1, hier eines Triebfahrzeugs, im Bereich einer Türöffnung 3 dargestellt. Das Schienenfahrzeug 1 weist eine Wagenkastenstruktur 2 auf, die nach außen hin (vom Schienenfahrzeug weg) mit einer Verkleidung 4, unter anderem einer hier dargestellten (ein- oder mehrteiligen) Seitenschürze, verkleidet ist. Die Verkleidung 4 trennt die Umgebung des Schienenfahrzeugs 1 vom Inneren der Wagenkastenstruktur 2.

Im Bereich der auf die Wagenkastenstruktur 2 aufgesetzten Seitenschürze ist ferner, wie in Figur 1 und 2 dargestellt, eine erste Fahreraufstiegshilfe 5 und eine zweite Fahreraufstiegshilfe 8 vorgesehen. Die erste Fahreraufstiegshilfe 5 weist eine Trittstufe 5.1 auf, die zwischen einer Ruheposition (Figur 6) und einer Gebrauchsposition (Figur 1, 2 und 5) bewegbar ist. Die Trittstufe 5.1 weist einen Träger 5.11 und ein damit fest verbundenes Trittprofil 5.12 auf. Das Trittprofil 5.12 ist starr mit dem Träger 5.11 verbunden. Der Träger 5.11 ist um eine hier horizontale Drehachse X schwenkbar, indem er in einer horizontalen Ebene vertikal unterhalb der Türöffnung 3 mit einem ersten Endabschnitt bzw. Ende 5.11a über ein zugeordnetes Lager 5.2 mit einem Trittstufengehäuse 5.3 verbunden ist. Die Außenkontur des Fahrzeuges 1 verjüngt sich in Richtung des Gleisbettes, wobei die Drehachse X des Trägers 5.11 oberhalb des Trittprofils 5.12 angeordnet ist. Somit kann das Trittprofil 5.11 mit einer einfachen Drehbewegung aus der Außenkontur bzw. der Fahrzeugbegrenzungslinie heraus geschwenkt werden. Der Träger 5.11 kann durch ein einfaches Drehgelenk schwenkbar an dem Fahrzeug 1 gelagert sein, wobei trotz des einfachen Aufbaus der Trägerlagerung durch das Herausschwenken aus der Fahrzeugbegrenzungslinie die Anforderungen der DIN EN 16116-1 (2010) an die Ergonomie erfüllt werden. Das Trittstufengehäuse 5.3 wird von einer Metallkassette gebildet, die separat hergestellt wird und nach dem Einsetzen einen Teil der Wagenkastenstruktur 2 bildet. Wie im Weiteren noch beschrieben wird, ist das kassettenförmige Trittstufengehäuse 5.3 Teil einer vorgefertigten Montageeinheit, die auch die weiteren Bauteile der ersten Fahreraufstiegshilfe 5 umfasst. Auch das Trittstufengehäuse 5.3 ist starr mit der Wagenkastenstruktur 2 verbunden, beispielsweise durch Verschrauben oder Verschweißen.

Der Träger 5.11 und damit die Trittstufe 5.1 steht in der Ruheposition größtenteils nicht über die Außenkontur der Seitenschürze 4 hervor, wie Figur 6 zeigt. Auch das Trittprofil 5.12 steht größtenteils nicht über die Außenkontur hervor.

Wie in Figur 1 zu erkennen ist, ist das Trittprofil 5.12 an einem dem ersten Endabschnitt 5.11a gegenüberliegenden zweiten Endabschnitt bzw. Ende 5.11b des Trägers 5.11 angeordnet. Ferner ist ein Wartungsdeckel 6 und eine damit verschließbare Wartungsöffnung 7, die in der Ruheposition zwischen der Drehachse X und dem Trittprofil 5.12 angeordnet ist, vorgesehen (Figur 1 und 2).

Der Wartungsdeckel 6 ist bei dem Ausführungsbeispiel in den Figuren 1, 2, 5 und 6 an der Wagenkastenstruktur 2 bzw. dem Trittstufengehäuse 5.3 angeschraubt. Der Träger 5.11 der Trittstufe 5.1 besteht aus zwei horizontal voneinander beabstandeten Trägerprofilen 5.11, die an ihrem unteren Endabschnitt 5.11b mit dem Trittprofil 5.12 verbunden sind und zu beiden Seiten des Wartungsdeckels 6 unabhängig von diesem bewegbar mit der Wagenkastenstruktur 2 verbunden sind. Der Träger bzw. die Trägerprofile 5.11 bilden hier auch einen Abschnitt der Verkleidung, wobei der größte Teil der vom Schienenfahrzeug 1 wegweisenden Oberfläche des Trägers bzw. der Trägerprofile 5.11 flächenbündig mit dazu benachbarten Abschnitten der Verkleidung 4, hier mit der Seitenschürze, ist

Zu Wartungsarbeiten kann sich die Trittstufe 5.1 in der Ruheposition (Figur 6) befinden, wobei dann lediglich der Wartungsdeckel 6 von der Wagenkastenstruktur 2 gelöst werden muss, um den dahinter befindlichen Raum innerhalb des Trittstufengehäuses 5.3 freizugeben, in welchem im vorliegenden Fall der Antrieb 9 der Trittstufe 5.1 vorgesehen ist. Um die Wartungsöffnung 7 noch weiter zu vergrößern, kann der Träger 5.11 in die Gebrauchsposition geschwenkt werden.

Das Ausführungsbeispiel in den Figuren 3 und 4 unterscheidet sich von dem vorangehenden Ausführungsbeispiel dadurch, dass der Wartungsdeckel 6 nicht zwischen den Trägerprofilen 5.11 der Trittstufe 5.1 an der Wagenkastenstruktur 2 befestigt ist, sondern mit den Trägerprofilen 5.11 verbunden, insbesondere darauf aufgesetzt ist. Auf diese Weise wird der Wartungsdeckel 6 automatisch geöffnet, wenn die Trittstufe 5.1 von der Ruheposition in die Gebrauchsposition geschwenkt wird.

Wartungsdeckel 6 und Trittstufe 5.1 sind in diesem Ausführungsbeispiel also kombiniert. Zusätzliche Spalte zwischen dem Wartungsdeckel 6 und den Innenseiten der Trägerprofile 5.11 werden auf diese Weise vermieden. In diesen Ausführungsbeispielen deckt der Wartungsdeckel 6 nicht die gesamten Trägerprofile 5.11 ab, so dass noch ein Teil der Trägerprofile 5.11 der seitlichen Umgebung des Schienenfahrzeugs 1 unmittelbar ausgesetzt ist. Die Trägerprofile 5.11 bilden somit auch in diesem Fall einen Abschnitt der Verkleidung 4, nämlich mit dem Teil, der der seitlichen Umgebung des Schienenfahrzeugs 1 unmittelbar ausgesetzt ist.

Im Übrigen ist der Aufbau der Ausführungsbeispiele im Wesentlichen derselbe. Bei allen Ausführungsbeispielen weist die Außenkontur der Verkleidung 4 einen schräg verlaufenden und gekrümmten Abschnitt auf, der den unteren Teil der Wagenkastenstruktur 2 (das Untergestell) verkleidet. Die Trittstufe 5.1 ist in der Ruheposition innerhalb dieses Abschnitts der Verkleidung 4 angeordnet. Durch den schrägen Verlauf der Verkleidung 4, der dadurch bedingt ist, dass sich das Schienenfahrzeug 1 in vertikaler Richtung nach unten hin verjüngt, ist in der Ruheposition das vollständige Trittprofil 5.12 seitlich zum Schienenfahrzeug 1 hin gegenüber der vertikalen Ebene, in der die Drehachse X liegt, versetzt. Entsprechendes gilt auch für die Gebrauchsposition, wobei der Versatz dann nicht zum Schienenfahrzeug 1 hin, sondern vom Schienenfahrzeug 1 weg ist.

In Figur 1 sind beispielhaft Schwenkwinkel der Trittstufe 5.1 dargestellt, wobei der Schwenkwinkel α zwischen Ruheposition und Vertikale etwa 50 Grad und der Schwenkwinkel β zwischen Vertikale und Gebrauchsposition etwa 40 Grad beträgt, somit der Gesamtschwenkwinkel γ hier beispielhaft etwa 90 Grad beträgt.

Ferner sind in Figur 1 beispielhaft einige Abstände zwischen den Trittflächen, mit denen der Triebfahrzeugführer beim Aufstieg in Kontakt kommt, angegeben. So ist der vertikale Abstand a zwischen der horizontalen Ebene, in der die Unterkante der Türöffnung 3 liegt, und der horizontalen Ebene, in der die Trittfläche der Trittstufe 8.1 liegt, hier beispielhaft etwa 230 mm. Der Abstand b zwischen Trittfläche der zweiten Trittstufe 8.1 und Trittfläche der ersten Trittstufe 5.1 in der Gebrauchsstellung ist beispielhaft 370 mm. Der Abstand c zwischen Trittfläche der Trittstufe 5.1 (Oberseite des Trittprofils 5.12) und der horizontalen Ebene, in der die Schienenoberkante 10 liegt, ist hier beispielhaft etwa 240 mm.

Die Trittstufe 8.1 der weiteren Fahreraufstiegshilfe 8 ist hier starr mit der Wagenkastenstruktur 2 verbunden. Es ist aber grundsätzlich denkbar, dass auch die zweite Fahreraufstiegshilfe 8 zwischen einer Ruheposition und einer Gebrauchsposition beweglich sein kann. Beispielsweise könnte diese als horizontal ausfahrbarer Schiebetritt ausgebildet sein.

Wie insbesondere die Figuren 1, 3 und 6 zeigen, ist die Form des Trägers 5.11 an seiner vom Schienenfahrzeug 1 wegweisenden Seite an den Verlauf der Außenkontur der zum Träger 5.11 benachbarten Abschnitte der Verkleidung 4, insbesondere der Seitenschürze, angepasst, in diesem Fall also abschnittsweise gekrümmt. Im Fall der Figur 1 schließt die vom Schienenfahrzeug 1 wegweisende Außenkante der beiden Trägerprofile 5.11 flächenbündig mit der Außenkontur der Seitenschürze ab. Im Falle des Ausführungsbeispiels in Figur 3 schließt die vom Schienenfahrzeug 1 wegweisende Außenseite des Wartungsdeckels 6 flächenbündig mit der Außenkontur der Seitenschürze ab, während die vom Schienenfahrzeug 1 wegweisende Außenseite der Trägerprofile 5.11 um die Blechdicke des Wartungsdeckels 6 gegenüber der Außenkontur der Seitenschürze in Richtung des Schienenfahrzeugs 1 zurückgesetzt ist.

Wie ebenfalls die Ausführungsbeispiele zeigen, ist die horizontale Drehachse X sowohl in der Ruheposition als auch in der Gebrauchsposition zwischen dem Trittprofil 5.12 und der Türöffnung 3 sowie zwischen dem Trittprofil 5.12 und der zweiten Trittstufe 8.1 angeordnet.

In den Figuren 5 und 6 ist beispielhaft ein elektromechanischer Antrieb 9 für die Trittstufe 5.1 dargestellt, wobei der Antrieb 9 über eine Stange 9.2 eine Antriebsstange 9.1 bewegt, die wiederum in einem Anlenkpunkt 9.3 gelenkig mit dem Träger 5.11 verbunden ist Der Anlenkpunkt 9.3 liegt zwischen dem Lager 5.2 bzw. der Drehachse X und dem Trittprofil 5.12. Das Antriebsgestänge 9.1 und 9.2 ist derart konfiguriert, dass die beiden Anlenkpunkte der Antriebsstange 9.1 mit der Rotationsachse des Antriebs 9 in einer Ebene liegen (gestrichelt dargestellt), und zwar sowohl in der Gebrauchsposition (Figur 5) als auch der Ruheposition (Figur 6). Das Antriebsgestänge 9.1, 9.2 befindet sich in beiden Positionen in einer sogenannten Totpunktlage, das heißt, dass in Figur 5 das Antriebsgestänge automatisch verhindert, dass die Trittstufe 5.1 weiter vom Schienenfahrzeug 1 weggeschwenkt werden kann, und in Figur 6 verhindert, dass die Trittstufe 5.1 weiter zum Schienenfahrzeug 1 hin geschwenkt werden kann. Indem die Anlenkpunkte der Antriebsstange 9.1 mit der Rotationsachse des Antriebs 9 in einer Ebene liegen, kann in Figur 5 auch die Trittstufe 5.1 nicht ohne Weiteres in Richtung des Schienenfahrzeugs 1 gedrückt und in Figur 6 nicht ohne Weiteres vom Schienenfahrzeug 1 weggezogen werden. Hierzu muss vielmehr der Antrieb 9 betätigt werden (oder die (Antriebs-) Stangen müssen von Hand aus der dargestellten Endlage bewegt werden, um dann die Trittstufe 5.1 von Hand zwischen den Positionen bewegen zu können).

Schließlich ist in den Figuren 5 und 6 auch dargestellt, dass innerhalb des Trittstufengehäuses 5.3 der vollständige Antrieb 9 angeordnet ist, wobei das Trittstufengehäuse 5.3 zusammen mit der Trittstufe 5.1, dem Lager 5.2 und dem Antrieb 9 eine einbaufertige Montageeinheit bildet. Die gesamte Montageeinheit wird dann in die übrige Wagenkastenstruktur 2 eingesetzt und beispielsweise damit verschweißt. Anstelle eines Verschweißens kann auch ein Verschrauben oder Vernieten erfolgen.

## Patentansprüche

1. Schienenfahrzeug (1), insbesondere Triebfahrzeug,
- mit einer Wagenkastenstruktur (2), die eine Türöffnung (3) aufweist,
- mit einer die Umgebung des Schienenfahrzeugs (1) vom Inneren der Wagenkastenstruktur (2) trennenden Verkleidung (4), die mit der Wagenkastenstruktur (2) verbunden ist,
- mit einer Fahreraufstiegshilfe (5), die eine Trittstufe (5.1) aufweist, die zwischen einer Ruheposition und einer Gebrauchsposition bewegbar ist,
wobei die Trittstufe (5.1) einen um eine Drehachse (X) schwenkbaren Träger (5.11) und ein Trittprofil (5.12) aufweist,
wobei der Träger (5.11) der Trittstufe (5.1) einen Abschnitt der Verkleidung (4) bildet,
**dadurch gekennzeichnet, dass** die Drehachse (X) in der Ruheposition zwischen dem Trittprofil (5.12) und der Türöffnung (3) angeordnet ist.

2. Schienenfahrzeug (1) nach Anspruch 1, **dadurch gekennzeichnet, dass** der größte Teil der vom Schienenfahrzeug (1) wegweisenden Oberfläche des Trägers (5.11), insbesondere die gesamte vom Schienenfahrzeug (1) wegweisende Oberfläche des Trägers (5.11), flächenbündig mit zum Träger (5.11) benachbarten Abschnitten der Verkleidung (4), insbesondere mit einer Seitenschürze, die einen Abschnitt der Verkleidung (4) bildet, ist.

3. Schienenfahrzeug (1) nach Anspruch 1 oder 2, **dadurch gekennzeichnet, dass** der von dem Träger (5.11) gebildete Abschnitt der Verkleidung einen Wartungsdeckel (6) bildet, wobei in der Ruheposition zwischen der Drehachse (X) und dem Trittprofil (5.12) eine von dem Wartungsdeckel (6) verschlossene Wartungsöffnung (7) vorgesehen ist.

4. Schienenfahrzeug (1) nach einem der vorangehenden Ansprüche, **dadurch gekennzeichnet, dass** die Außenkontur der Verkleidung (4) einen schräg verlaufenden und/oder gekrümmten Abschnitt aufweist und die Trittstufe (5.1) in der Ruheposition insbesondere innerhalb dieses Abschnitts angeordnet ist, wobei in der Ruheposition das vollständige Trittprofil (5.12) seitlich zum Schienenfahrzeug (1) hin gegenüber der vertikalen Ebene, in der die Drehachse (X) liegt, versetzt ist.

5. Schienenfahrzeug (1) nach einem der vorangehenden Ansprüche, **dadurch gekennzeichnet, dass** als eine weitere Fahreraufstiegshilfe (8) eine weitere Trittstufe (8.1) vorgesehen ist, die zwischen der Drehachse (X) und der Türöffnung (3) mit der Wagenkastenstruktur (2), insbesondere starr, verbunden ist.

6. Schienenfahrzeug (1) nach einem der vorangehenden Ansprüche, **dadurch gekennzeichnet, dass** der Träger (5.11) ein einzelnes Trägerprofil (5.11) aufweist, wobei das Trittprofil (5.12) an dem einzelnen Trägerprofil (5.11) angeordnet ist, oder mindestens zwei horizontal voneinander beabstandete Trägerprofile (5.11), insbesondere genau zwei horizontal voneinander beabstandete Trägerprofile (5.11), aufweist, wobei das Trittprofil (5.12) an den mindestens zwei Trägerprofilen (5.11) angeordnet ist, wobei der Wartungsdeckel (6) insbesondere an dem einzelnen Trägerprofil (5.11) oder den mindestens zwei Trägerprofilen (5.11) angeordnet ist.

7. Schienenfahrzeug (1) nach einem der vorangehenden Ansprüche, **dadurch gekennzeichnet, dass** die Form des Trägers (5.11) an seiner vom Schienenfahrzeug (1) wegweisenden Seite an die Form der Außenkontur der zum Träger (5.11) benachbarten Abschnitte der Verkleidung (4), insbesondere der Seitenschürze, angepasst ist und insbesondere zumindest abschnittsweise schräg verläuft und/oder gekrümmt ist.

8. Schienenfahrzeug (1) nach einem der vorangehenden Ansprüche, **dadurch gekennzeichnet, dass** die horizontale Drehachse (X) in der Gebrauchsposition zwischen dem Trittprofil (5.12) und der Türöffnung (3) und/oder der zweiten Trittstufe (8.1) angeordnet ist.

9. Schienenfahrzeug (1) nach einem der vorangehenden Ansprüche, **dadurch gekennzeichnet, dass** die Fahreraufstiegshilfe (5) einen mechanischen, einen elektrischen, einen elektromechanischen, einen hydraulischen und/oder einen pneumatischen Antrieb (9) aufweist, der die Schwenkbewegungen der Trittstufe (5.1) zwischen der Ruheposition und der Gebrauchsposition bewirkt, wobei der Antrieb (9) insbesondere innerhalb eines Trittstufengehäuses (5.3) angeordnet und vorzugsweise mit dem Trittstufengehäuse (5.3) verbunden ist.

10. Schienenfahrzeug (1) nach Anspruch 9, **dadurch gekennzeichnet, dass** der Antrieb (9) so konfiguriert ist, dass er automatisch eine Verriegelung der Trittstufe (5.1) in der Ruheposition und/oder der Gebrauchsposition bewirkt, insbesondere mittels eines Endlagenschalters.

11. Schienenfahrzeug (1) nach Anspruch 9 oder 10, **dadurch gekennzeichnet, dass** der Antrieb (9) eine Antriebsstange (9.1) aufweist, die mit dem Träger (5.11) in einem Anlenkpunkt (9.3) gelenkig verbunden ist, wobei der Anlenkpunkt (9.3) insbesondere zwischen der Drehachse (X) und dem Trittprofil (5.12) angeordnet ist.

12. Schienenfahrzeug (1) nach einem der Ansprüche 9 bis 11, **dadurch gekennzeichnet, dass** der Antrieb (9) ein Antriebsgestänge (9.1, 9.2), insbesondere umfassend die Antriebsstange (9.1), aufweist, das derart konfiguriert ist, dass sich das Antriebsgestänge (9.1, 9.2) in der Ruheposition und/oder der Gebrauchsposition in einer Totpunktlage befindet.

13. Schienenfahrzeug (1) nach einem der vorangehenden Ansprüche, **dadurch gekennzeichnet, dass** die Fahreraufstiegshilfe (5) umfassend die Trittstufe (5.1) sowie insbesondere das Trittstufengehäuse (5.3) und/oder den Antrieb (9), eine einbaufertige Montageeinheit bildet, wobei das Trittstufengehäuse (5.3) insbesondere eine mit der Wagenkastenstruktur (2) starr verbundene, vorzugsweise verschraubte oder verschweißte, Kassette bildet.

14. Schienenfahrzeug (1) nach einem der Ansprüche 9 bis 13, **dadurch gekennzeichnet, dass** das Trittstufengehäuse (5.3), insbesondere die Kassette, und/oder der Träger (5.11) in der Ruheposition, zumindest größtenteils, nicht über die Außenkontur der Seitenschürze (4) hervorsteht.

## Claims

1. Rail vehicle (1), in particular traction unit,
- having a railcar body structure (2), which has a door opening (3)
- having a covering (3) separating the surroundings of the rail vehicle (1) from the interior of the railcar body structure (2) and which is connected to the railcar body structure (2) and,
- having a driver climbing aid (5), which has a step (5.1) that can be moved between a rest position and a use position,
wherein the step (5.1) has a support (5.11) pivotal about an axis of rotation (X) and a step profile (5.12),
wherein the support (5.11) of the step (5.1) forms a section of the covering (4),
**characterised in that** in the rest position, the axis of rotation (X) is arranged between the step profile (5.12) and the door opening (3).

2. Rail vehicle (1) according to Claim 1, **characterised in that** the majority of the surface of the support (5.11) pointing away from the rail vehicle (1), in particular the entire surface of the support (5.11) pointing away from the rail vehicle (1), is flush with sections of the covering (4) adjacent to the support (5.11), in particular with a side skirt which forms a section of the covering (4).

3. Rail vehicle (1) according to Claim 1 or 2, **characterised in that** the section of the covering formed by the support (5.11) forms a maintenance cover (6), wherein, in the rest position, a maintenance opening (7) closed by the maintenance cover (6) is provided between the axis of rotation (X) and the step profile (5.12).

4. Rail vehicle (1) according to any one of the preceding claims, **characterised in that** the external contour of the covering (4) has an obliquely extending and/or curved section, and in the rest position the step (5.1) is arranged in particular inside this section, wherein in the rest position, the complete step profile (5.12) is laterally offset in relation to the rail vehicle (1) with respect to the vertical plane in which the axis of rotation (X) is located.

5. Rail vehicle (1) according to any one of the preceding claims, **characterised in that** as a further driver climbing aid (8), a further step (8.1) is provided which is connected, in particular rigidly, to the railcar body structure (2) between the axis of rotation (X) and the door opening (3).

6. Rail vehicle (1) according to any one of the preceding claims, **characterised in that** the support (5.11) has a single support profile (5.11), wherein the step profile (5.12) is arranged on the single support profile (5.11), or has at least two support profiles (5.11) that are horizontally spaced apart, in particular exactly two support profiles (5.11) that are horizontally spaced apart, wherein the step profile (5.12) is arranged on the at least two support profiles (5.11), wherein the maintenance cover (6) is arranged in particular on the single support profile (5.11) or the at least two support profiles (5.11).

7. Rail vehicle (1) according to any one of the preceding claims, **characterised in that** the shape of the support (5.11) at its side pointing away from the rail vehicle (1) is adapted to the shape of the external contour of the sections of the covering (4) adjacent to the support (5.11), in particular the side skirt, and in particular runs obliquely and/or is curved at least in certain sections.

8. Rail vehicle (1) according to any one of the preceding claims, **characterised in that** in the use position, the horizontal axis of rotation (X) is arranged between the step profile (5.12) and the door opening (3) and/or the second step (8.1).

9. Rail vehicle (1) according to any one of the preceding claims, **characterised in that** the driver climbing aid (8) has a mechanical, an electrical, an electromechanical, a hydraulic and/or a pneumatic drive which causes the pivoting movements of the step (5.1) between the rest position and the use position, wherein the drive (9) is arranged in particular inside a step housing (5.3) and is preferably connected to the step housing (5.3).

10. Rail vehicle (1) according to Claim 9, **characterised in that** the drive (9) is configured such that it automatically causes locking of the step (5.1) in the rest position and/or the use position, in particular by means of a limit switch.

11. Rail vehicle (1) according to Claim 9 or 10, **characterised in that** the drive (9) has a drive rod (9.1) which is articulated to the support (5.11) at an attachment point (9.3), wherein the attachment point (9.3) is arranged in particular between the axis of rotation (X) and the step profile (5.12).

12. Rail vehicle (1) according to any one of Claims 9 to 11, **characterised in that** the drive (9) has a drive linkage (9.1, 9.2), in particular comprising the drive rod (9.1), which is configured such that in the rest position and/or the use position, the drive linkage (9.1, 9.2) is in a dead centre position.

13. Rail vehicle (1) according to any one of the preceding claims, **characterised in that** the driver climbing aid (5) comprising the step (5.1), and in particular the step housing (5.3) and/or the drive (9), forms a ready-to-install assembly unit, wherein the step housing (5.3) forms in particular a cassette rigidly connected, preferably screwed or welded, to the railcar body structure (2).

14. Rail vehicle (1) according to any one of Claims 9 to 13, **characterised in that** in the rest position, the step housing (5.3), in particular the cassette, and/or the support (5.11), at least for the most part, does not protrude beyond the external contour of the side skirt (4).

## Revendications

1. Véhicule sur rail (1), en particulier véhicule automoteur,
- avec une superstructure de véhicule (2) qui est dotée d'une ouverture de porte (3),
- avec un habillage (4), qui, séparant l'environnement du véhicule sur rail (1) de l'intérieur de la superstructure de caisse de véhicule (2), est relié à la superstructure de véhicule (2),
- avec un auxiliaire de montée pour le conducteur (5), qui est doté d'un marche pieds (5.1), qui peut être mû entre une position de repos et une position d'utilisation,
sachant que le marche pieds (5.1) est doté d'un support (5.11), qui peut être pivoté autour d'un axe de rotation (X), ainsi que et d'un profilé de marche pieds (5.12),
sachant que le support (5.11) du marche pieds (5.1) forme une section de l'habillage (4),
**caractérisé en ce que** l'axe de rotation (X), dans la position de repos, est disposé entre le profilé de marche pieds (5.12) et l'ouverture de porte (3).

2. Véhicule sur rail (1) selon la revendication 1,
**caractérisé en ce que** la plus grande partie de la surface du support (5.11) orientée à l'opposé du véhicule sur rail (1), en particulier toute la surface du support (5.11) orientée à l'opposé du véhicule sur rail (1), est en affleurement avec les sections de l'habillage (4) voisines du support (5.11), en particulier avec un tablier latéral, qui forme une section de l'habillage (4).

3. Véhicule sur rail (1) selon revendication 1 ou 2,
**caractérisé en ce que** la section de l'habillage, formée par le support (5.11), forme un couvercle de maintenance (6), sachant que, entre l'axe de rotation (X) et le profilé de marche pieds (5.12), est prévue une ouverture de maintenance (7), qui, en position de repos, est fermée par le couvercle de maintenance (6).

4. Véhicule sur rail (1) selon l'une des revendications précédentes,
**caractérisé en ce que** le contour extérieur de l'habillage (4) est doté d'une section oblique et / ou courbée et que le marche pieds (5.1), dans la position de repos, est disposé en particulier à l'intérieur de cette section, sachant que, dans la position de repos, la totalité du profilé de marche pieds (5.12) est déplacé latéralement vers le véhicule sur rail (1), par rapport au plan vertical, sur lequel est situé l'axe de rotation (X).

5. Véhicule sur rail (1) selon l'une des revendications précédentes,
**caractérisé en ce que,** en tant qu'autre auxiliaire de montée pour le conducteur (8), est prévu un autre marche pieds (8.1), qui est reliée, en particulier rigidement, à la superstructure de véhicule (2), entre l'axe de rotation (X) et l'ouverture de porte (3).

6. Véhicule sur rail (1) selon l'une des revendications précédentes,
**caractérisé en ce que** le support (5.11) est doté d'un profilé de support unique (5.11), sachant que le profilé de marche pieds (5.12) est agencé sur le profilé de support unique (5.11) ou est doté d'au moins deux profilés de support (5.11) distancés horizontalement l'un de l'autre, en particulier d'exactement deux profilés de support (5.11) distancés horizontalement l'un de l'autre, sachant que le profilé de marche pieds (5.12) est agencé sur les au moins deux profilés de support (5.11), sachant que le couvercle de maintenance (6) est agencé en particulier sur le profilé de support unique (5.11) ou sur les au moins deux profilés de support (5.11).

7. Véhicule sur rail (1) selon l'une des revendications
**caractérisé en ce que** la forme du support (5.11), sur son côté orienté à l'opposé du véhicule sur rail (1), est adaptée à la forme du contour extérieur de la section de l'habillage (4), voisine du support (5.11), en particulier du tablier latéral, et est dotée, au moins par sections, d'une forme oblique et / ou courbée.

8. Véhicule sur rail (1) selon l'une des revendications précédentes,
**caractérisé en ce que** l'axe de rotation horizontal (X), dans la position de repos, est disposé entre le profilé de marche pieds (5.12) et l'ouverture de porte (3) et / ou le deuxième marche pieds (8.1).

9. Véhicule sur rail (1) selon l'une des revendications précédentes,
**caractérisé en ce que** l'auxiliaire de montée pour le conducteur (5) est doté d'un entraînement mécanique, électrique, électromécanique, hydraulique et / ou pneumatique (9), qui génère les mouvements de pivotement du marche pieds (5.1) entre la position de repos et la position d'utilisation, sachant que l'entraînement (9) est disposé en particulier à l'intérieur d'un carénage de marche pieds (5.3) et est, de préférence, relié au carénage de marche pieds (5.3).

10. Véhicule sur rail (1) selon la revendication 9,
**caractérisé en ce que** l'entraînement (9) est configuré de manière à ce qu'il provoque automatiquement un verrouillage du marche pieds (5.1) dans la position de repos et / ou dans la position d'utilisation, en particulier au moyen d'un interrupteur de fin de course.

11. Véhicule sur rail (1) selon l'une des revendications 9 ou 10,
**caractérisé en ce que** l'entraînement (9) est doté d'une barre d'entraînement (9.1), qui est reliée au support (5.11), en étant articulée à un point d'articulation (9.3), sachant que le point d'articulation (9.3) est situé en particulier entre l'axe de rotation (X) et le profilé de marche pieds (5.12).

12. Véhicule sur rail (1) selon l'une des revendications 9 à 11,
**caractérisé en ce que** l'entraînement (9) est doté d'une tringlerie d'entraînement (9.1, 9.2), qui, comprenant la barre d'entraînement (9.1), est configurée de manière à ce que la tringlerie d'entraînement (9.1, 9.2), en position de repos, se trouve dans une position de point mort.

13. Véhicule sur rail (1) selon l'une des revendications précédentes,
**caractérisé en ce que** l'auxiliaire de montée du conducteur (5), comprenant le marche pieds (5.1) et, en particulier, le carénage de marche pieds (5.3) et / ou l'entraînement (9) forment une unité prête au montage, sachant que le carénage de marche pieds (5.3) forme un caisson, qui, en particulier, est relié rigidement à la superstructure de véhicule (2), de préférence par vissage ou soudure.

14. Véhicule sur rail (1) selon l'une des revendications 9 à 13,
**caractérisé en ce que** e le carénage du marche pieds (5.3), en particulier le caisson et / ou le support (5.11), en position de repos, ne font pas, au moins pas en grande partie, saillie au-delà du contour extérieur du tablier latéral (4).
